# EUROPÄISCHE PATENTSCHRIFT

(11) **EP 0 605 782 B1**
(45) Veröffentlichungstag und Bekanntmachung des Hinweises auf die Patenterteilung: **21.08.1996**
(21) Anmeldenummer: 93118767.8
(22) Anmeldetag: 22.11.1993
(51) Int. Cl.: E05C 9/20

(54) **Vorrichtung zur Kupplung von Stulpschienen**
Joint device for face plates
Dispositif d'accouplement entre deux têtières

(30) Priorität: 08.01.1993 DE 9300178 U
(43) Veröffentlichungstag der Anmeldung: 13.07.1994
(73) Patentinhaber: MAYER & CO., A-5021 Salzburg (AT)
(72) Erfinder: Eisenköck, Erwin, A-5020 Salzburg (AT)
(74) Vertreter: Finsterwald, Manfred, Dipl.-Ing., Dipl.-Wirtsch.-Ing.

(56) Entgegenhaltungen:
- DE-A- 2 504 420
- DE-A- 2 506 003
- FR-A- 2 172 633

## Beschreibung

Die Erfindung betrifft eine Vorrichtung zur form- und kraftschlüssigen Kupplung von Stulpschienen mittels einer die jeweils einander zugeordneten Stulpschienen übergreifenden und unterschiedliche gegenseitige Abstände überbrückenden Verbindungsplatte mit zur Stulpschiene gerichteter Feinzahnleiste, die mit der einen Stulpschiene über eine an Langloch-Innenwänden der Stulpschiene ausgebildete Feinverzahnung und mit der anderen Stulpschiene über an deren Längsrändern vorgesehene Ausnehmungen kuppelbar ist und gegebenenfalls eine Schraubendurchtrittsöffnung aufweist.

Vorrichtungen dieser Art sind bekannt. Dabei stellt die Verbindungsplatte im Regelfall ein separates Teil dar, das bei der Beschlagmontage zur Verfügung stehen und nach erfolgter Kupplung mit den beiden Stulpschienenenden mit dem Flügel verschraubt werden muß. Ungünstig ist dabei, daß diese separate Verbindungsplatte zum einen leicht verloren gehen und zum anderen auch eine zügige Montage erschweren kann, da dieses vergleichsweise kleine Teil den Händen des jeweiligen Monteurs leicht entgleiten und zu Boden fallen kann.

Es ist auch bereits bekannt, die Verbindungsplatte über eine zum Beispiel ein großes Spiel aufweisende Vernietung bezüglich der Stulpschiene zu haltern und damit sicherzustellen, daß diese Verbindungsplatte nicht mehr verloren gehen kann. Nachteilig bei dieser Hilfslösung ist, daß die sehr lose gehalterte Verbindungsplatte leicht um die Nietverbindung schwenken und damit nach der Stulpschienenmontage auch eine Fehllage einnehmen kann, aus der sie nicht mehr in die Kuppellage verschwenkbar ist, so daß der Beschlag zumindest teilweise wieder demontiert werden muß, um die Verbindungsplatten-Fehllage korrigieren zu können.

Aufgabe der Erfindung ist es, eine Vorrichtung der eingangs angegebenen Art auf einfache Weise so auszugestalten, daß diese Verbindungsplatte einen nicht verlierbaren Bestandteil des Beschlages darstellt, eine werksseitig definierte Montageposition aufweist und eine einfache und schnell justierbare Kraft- und Formschlußverbindung zwischen den beiden Stulpschienenenden bei der Montage gewährleistet.

Gelöst wird diese Aufgabe nach der Erfindung im wesentlichen dadurch, daß die mit der Feinzahnleiste und mit dazu in Längsrichtung beabstandeten Kuppelansätzen versehene Verbindungsplatte über eine Klemm-Schiebeverbindung an der das Langloch mit der Feinverzahnung aufweisenden Stulpschiene gehaltert und dabei zumindest über die sich auf der Stulpschiene abstützenden Kuppelansätze in einer Grundstellung gehalten ist, in der die Feinverzahnungen von Stulpschiene und Verbindungsplatte außer Eingriff und über die Klemm-Schiebeverbindung parallel zueinander verschiebbar sind.

Durch die Schaffung einer justierbaren Klemm-Schiebeverbindung zwischen der das Langloch mit der Innenfeinverzahnung aufweisenden Stulpschiene und der Verbindungsplatte wird insbesondere in Verbindung mit der beidendigen Abstützung der Verbindungsplatte bezüglich der Stulpschiene erreicht, daß die Verbindungsplatte in ihrer Grundposition bezüglich der Stulpschiene eindeutig lagenfixiert ist und der Kupplungsvorgang zwischen den beiden Stulpschienen durch eine einfache Längsverschiebung der Verbindungsplatte mit anschließender Vertikalverrastung erfolgen kann. Fehlmontagen sind auf diese Weise ausgeschlossen und Montageunterbrechungen aufgrund fehlstehender oder verlorener Verbindungsplatten können nicht mehr auftreten.

Die Klemm-Schiebeverbindung wird vorzugsweise dadurch realisiert, daß auf einem in den Stulpschienenlängsschlitz eingreifenden, an die Verbindungsplatte angeformten Zapfen ein hülsenförmiges Teil aus elastischem Material angebracht wird, das zum einen die erforderliche Klemmwirkung erbringt und zum anderen die notwendige Längsschiebebewegung zuläßt.

Besonders vorteilhafte Ausgestaltungen der Erfindung sind in den Unteransprüchen angegeben.

Die Erfindung wird nachfolgend anhand eines Ausführungsbeispiels unter Bezugnahme auf die Zeichnung näher erläutert; in der Zeichnung zeigt:
- Figur 1: eine Teilschnittdarstellung zweier einander gegenüberliegender Stulpschienen vor einer Kupplung durch die Verbindungsplatte,
- Figur 2: eine Draufsicht der Anordnung nach Figur 1,
- Figur 3: eine schematische schnittdarstellung entsprechend der Linie A-A in Figur 1,
- Figur 4: eine der Figur 1 entsprechende Darstellung entsprechend einer ersten Kupplungsphase,
- Figur 5: die Anordnung nach Figur 4 in einer zweiten Kupplungsphase, bei der die beiden Stulpschienen über die Ausnehmungen und Feinverzahnungen gekuppelt werden, und
- Figur 6: eine Darstellung der dritten Phase der Kupplung, bei der die form- und kraftschlüssige Kupplung der beiden Stulpschienen über die Verbindungsplatte erreicht ist.

Figur 1 zeigt eine erste Stulpschiene 1 und eine zweite Stulpschiene 2, die einander mit Abstand gegenüberliegen, wobei dieser Abstand in Abhängigkeit von der jeweiligen Beschlagsmontagesituation unterschiedlich sein kann.

Die Stulpschiene 1 ist - wie dies insbesondere der Figur 2 zu entnehmen ist - mit einem Langloch 3 versehen, das zumindest auf dem größten Teil seiner Länge mit einer Innenrand-Feinverzahnung 4 versehen ist.

Die Stulpschiene 2 weist im Bereich ihres ablängbaren freien Endes randseitige Ausnehmungen 5 auf. Die beiden Stulpschienen 1 und 2 können miteinander form- und kraftschlüssig mittels einer Verbindungsplatte 6 gekuppelt werden.

Diese Verbindungsplatte 6 ist an ihrer Unterseite, das heißt ihrer der Stulpschiene 1 zugewandten Seite mit einer Feinzahnleiste 9 versehen, die in die Langloch-Innenverzahnung 4 eingreifen kann, und sie weist ferner mit Abstand von dieser Feinzahnleiste 9 und vorzugsweise im Bereich ihres der zu kuppelnden Stulpschiene 2 zugewandten Endes randseitig ausgebildete Kuppelansätze 7 auf, die in die Ausnehmungen 5 der Stulpschiene 2 eingreifen können.

An die Verbindungsplatte 6 ist mit einem geringen Abstand zur Feinzahnleiste 9 ein Zapfen 10 angeformt, der als Hohlzapfen ausgebildet ist, so daß er den Durchtritt einer Befestigungsschraube ermöglicht.

Im Bereich des den Kuppelansätzen 7 gegenüberliegenden Endes der Verbindungsplatte 6 ist ein zapfenförmiger Stützansatz 8 vorgesehen, der in der in Figur 1 gezeigten Vormontageposition in gleicher Weise wie die Kuppelansätze 7 auf der Stulpschiene 1 aufliegt und die beabstandete Parallellage der Verbindungsplatte 6 bezüglich der Stulpschiene 1 gewährleistet.

Die Klemm-Schiebeverbindung zwischen der Verbindungsplatte 6 und der Stulpschiene 1 wird durch ein elastisches Element 11 sichergestellt, das auf den Zapfen 10 aufgebracht und zwischen diesem Zapfen 10 und den Innenwänden des Langlochs 3 gelegen ist. Dabei ist die Dimensionierung so getroffen, daß der Zapfen 10 stramm im Langloch 3 gehaltert, gleichzeitig aber bei Aufwendung einer entsprechenden Betätigungskraft in Pfeilrichtung X in Langloch-Längsrichtung verschiebbar ist, um zu einer Kupplung der beiden Stulpschienen 1 und 2 hinzuführen.

In einer einfachen Ausführungsvariante der Erfindung besteht das elastische Element 11 aus einem Hülsenteil, das bevorzugt einen auf der Stulpschiene 1 aufliegenden Führungsansatz aufweist, der bei Einwirkung einer in Pfeilrichtung Y ausgeübten Vertikalkraft, das heißt dann, wenn die Kupplung zwischen den beiden Stulpschienen 1 und 2 vorgenommen wird, überdrückbar ist.

Gemäß einer bevorzugten Ausführungsform der Erfindung besteht das elastische Element 11 aus einem Kunststoff-Formteil, das entsprechend der Darstellung in Figur 3 Außenführungen 14 aufweist, welche die Stulpschiene 1 im Bereich der Langlochränder übergreifen. Ferner kann dieses Formteil Innenführungen 12 besitzen, in die ein Ansatz 15 des Zapfens 10 eingreift und somit das elastische Element 11 bezüglich des Zapfens 10 positioniert.

Wie die Draufsicht an Figur 2 erkennen läßt, ist das Langloch 3 an dem dem Zapfen 10 zugeordneten Ende etwas erweitert, so daß der Zapfen 10 und das an ihm befestigte elastische Element 11 in das Langloch eingeführt werden können, wenn die Verbindungsplatte 6 mit der Stulpschiene 1 einen rechten Winkel einschließt, worauf dann die Verbindungsplatte 6 zusammen mit Zapfen 10 und elastischem Element 11 um 90° gedreht und auf diese Weise im Langloch 13 vorfixiert werden kann.

Die Stulpschiene 1 wird in der in den Figuren 1 bis 3 gezeigten Form zusammen mit der vorfixierten Verbindungsplatte 6 ausgeliefert. Die Stulpschiene 1 kann demgemäß in der zugehörigen Stulpschienenaufnahmenut bei der Beschlagsmontage befestigt werden, wobei keine besondere Rücksicht auf die Verbindungsplatte 6 genommen werden muß, da diese praktisch einen festen Bestandteil der Stulpschiene 1 darstellt.

Die form- und kraftschlüssige Kupplung der beiden Stulpschienen 1 und 2 mittels der Verbindungsplatte 6 wird anhand der Figuren 4 bis 6 erläutert.

Figur 4 zeigt den ersten Schritt dieses Kupplungsvorgangs, bei dem die Verbindungsplatte 6 in Stulpschienenlängsrichtung in Pfeilrichtung X parallel zu den Stulpschienen 1, 2 verschoben wird, bis die Kuppelansätze 7 mit den zugehörigen Ausnehmungen 5 an der Stulpschiene 2 ausgerichtet sind. Dieser Verschiebebewegung wirkt lediglich die durch das elastische Elemente bewirkte Klemmung zwischen Zapfen 10 und Langloch 3 entgegen, aber diese Klemmung ist durch Ausübung einer entsprechenden Längsschiebekraft ohne Schwierigkeiten überwindbar.

Figur 5 zeigt den auf die Längsverschiebung der Verbindungsplatte 6 folgenden Kuppelvorgang, bei dem auf die Verbindungsplatte 6 eine Vertikalkraft in Pfeilrichtung Y ausgeübt wird, und zwar vorzugsweise in der Art, daß zunächst die Kuppelansätze 7 in Eingriff mit den Ausnehmungen 5 gebracht werden, das heißt die Verbindungsplatte 6 gekippt wird. Dabei ergibt sich aber auch bereits ein Eingriff zwischen der Feinzahnleiste 9 und der Feinverzahnung 4 an den Innenrändern des Langlochs 3 der Stulpschiene 1. Der Zapfen 10 kann aufgrund des Vorhandenseins des elastischen Elements 11 der Kippbewegung praktisch unbehindert folgen.

Figur 6 zeigt die fertige Kuppelverbindung, bei der wieder die Parallellage zwischen Verbindungsplatte 6 und Stulpschienen 1, 2 hergestellt und ein Kraft- und Formschluß gegeben ist. Der Stützansatz 8 befindet sich im Langschlitz 3.

In der dargestellten Kuppelposition kann über die in Figur 2 zu sehende Schraubendurchtrittsöffnung 13 eine Befestigungsschraube eingebracht und damit die Endfixierung der Kuppelverbindung zwischen den Stulpschienen 1 und 2 und dem nicht dargestellten Flügelrahmen vorgenommen werden.

### Bezugszeichenliste

1 Stulpschiene
2 Stulpschiene
3 Längsschlitz
4 Feinverzahnung
5 Ausnehmungen
6 Verbindungsplatte
7 Kuppelansätze
8 Stützansatz
9 Feinzahnleiste
10 Zapfen
11 Elastisches Element
12 Innenführung
13 Schraubendurchtrittsöffnung
14 Außenführung
15 Ringbund

## Patentansprüche

1. Vorrichtung zur form- und kraftschlüssigen Kupplung von Stulpschienen (1, 2) mittels einer die jeweils einander zugeordneten Stulpschienen übergreifenden und unterschiedliche gegenseitige Abstände überbrückenden Verbindungsplatte (6) mit zur Stulpschiene (1) gerichteter Feinzahnleiste (9), die mit der einen Stulpschiene (1) über eine an Langloch-Innenwänden der Stulpschiene (1) ausgebildete Feinverzahnung (4) und mit der anderen Stulpschiene (2) über an deren Längsrändern vorgesehene Ausnehmungen (5) kuppelbar ist und gegebenenfalls eine Schraubendurchtrittsöffnung (13) aufweist,
dadurch **gekennzeichnet,**
daß die mit der Feinzahnleiste (9) und mit dazu in Längsrichtung beabstandeten Kuppelansätzen (7) versehene Verbindungsplatte (6) über eine Klemm-Schiebeverbindung (3, 10, 11) an der das Langloch (3) mit der Feinverzahnung (4) aufweisenden Stulpschiene (1) gehaltert und dabei zumindest über die sich auf der Stulpschiene (1) abstützenden Kuppelansätze (7) in einer Grundstellung gehalten ist, in der die Feinverzahnungen (4, 9) von Stulpschiene (1) und verbindungsplatte (6) außer Eingriff und über die Klemm-Schiebeverbindung (3, 10, 11) parallel zueinander verschiebbar sind.

2. Vorrichtung nach Anspruch 1,
dadurch **gekennzeichnet,**
daß die Verbindungsplatte (1) an dem den Kuppelansätzen (7) gegenüberliegenden Ende einen Stützansatz (8) aufweist, der in der Grundstellung auf der Stulpschiene (1) aufliegt und zusammen mit den Kuppelansätzen (7) die beabstandete Parallellage der Verbindungsplatte (6) bezüglich der Stulpschiene (1) bestimmt.

3. Vorrichtung nach Anspruch 1 oder 2,
dadurch **gekennzeichnet,**
daß die Klemm-Schiebeverbindung (3, 10, 11) aus einem in den Stulpschienen-Längsschlitz (3) eingreifenden, an die Verbindungsplatte (6) angeformten Zapfen (10) und vorzugsweise einem zwischen dem Zapfen (10) und den Längsschlitzwänden wirksamen elastischen Element (11) besteht.

4. Vorrichtung nach Anspruch 3,
dadurch **gekennzeichnet,**
daß der Zapfen (10) mit zugeordneter Schraubendurchtrittsöffnung (13) als Hohlzapfen ausgebildet ist.

5. Vorrichtung nach Anspruch 3 oder 4,
dadurch **gekennzeichnet,**
daß das elastische Element (11) aus einem hülsenförmigen, am Zapfen (10) angebrachten bzw. auf den Zapfen (10) steckbaren Kunststoffteil besteht.

6. Vorrichtung nach Anspruch 3 oder 4,
dadurch **gekennzeichnet,**
daß das elastische Element (11) aus einem im Stulpschienen-Längsschlitz (3) schwergängig verschiebbar geführten Hülsenteil besteht, das eine mittige Klemmöffnung für den an der Verbindungsplatte (6) vorgesehenen Zapfen (10) aufweist.

7. Vorrichtung nach Anspruch 5,
dadurch **gekennzeichnet,**
daß das elastische hülsenförmige Element (11) einen auf der Stulpschiene (1) aufliegenden Führungsansatz aufweist, der bei Einwirkung einer Vertikalkraft überdrückbar ist.

8. Vorrichtung nach Anspruch 1,
dadurch **gekennzeichnet,**
daß das elastische Hülsenteil (11) aus zum Beispiel Kunststoff besteht und Außenführungen (14) für die Längsschlitzränder der Stulpschiene (1) aufweist.

9. Vorrichtung nach Anspruch 8,
dadurch **gekennzeichnet,**
daß das elastische Hülsenteil (11) neben den Außenführungen (14) eine Innenführung (12) aufweist, in die ein Ringbund (15) des Zapfens (10) der Verbindungsplatte (6) eingreift.

## Claims

1. Apparatus for the shape-locked and force-transmitting coupling of face rails (1, 2) by means of a connection plate (6), which engages over the respective mutually associated face rails, and bridges different mutual spacings, the connection plate (6) having a fine-toothed strip (9) directed towards the face rail (1), which can be coupled to the one face rail (1) via a fine-toothed arrangement (4) formed at elongate slot inner walls of the face rail (1), and which can be coupled to the other face rail (2) via cut-outs (5) provided at its longitudinal edges, and which optionally has an aperture (13) for the passage of a screw,
characterised in that
the connection plate (6), which is provided with the fine-toothed strip (9) and with coupling projections (7) spaced therefrom in the longitudinal direction, is held via a clamping-sliding connection (3, 10, 11) at the face rail (1) having the elongate slot (3) with the fine-toothed arrangement (4), and is thereby held via the coupling projections (7), which are supported on the face rail (1) in a basic position, in which the fine-toothed arrangements (4, 9) of the face rail (1) and the connection plate (6) are out of engagement, and are displaceable parallel to one another via the clamping-sliding connection (3, 10, 11).

2. Apparatus in accordance with claim 1,
characterised in that
the connection plate (1) has a support projection (8) at the end opposite to the coupling projection (7), with the support projection (8) contacting the face plate (1) in the basic position, and determining, together with the coupling projections (7) the spaced apart parallel position of the connection plate (6) relative to the face rails (1).

3. Apparatus in accordance with claim 1 or claim 2,
characterised in that
the clamping-sliding connection (3, 10, 11) consists of a spigot (10) formed on the connection plate (6), which engages into the face-plate longitudinal slot (3), and preferably of a resilient element (11), which acts between the spigot (10) and the longitudinal slot walls.

4. Apparatus in accordance with claim 3,
characterised in that
the spigot (10) is formed as a hollow spigot with an associated through-opening (13) for a screw.

5. Apparatus in accordance with claim 3 or claim 4,
characterised in that
the resilient element (11) consists of a sleeve-like plastic part, which can be mounted on the spigot (10) or pushed over the spigot (10).

6. Apparatus in accordance with claim 3 or claim 4,
characterised in that
the resilient element (11) consists of a sleeve part, which is tightly displaceably guided in the face rail elongate slot (3) and has a central clamping opening for the spigot (10) provided on the connection plate (6).

7. Apparatus in accordance with claim 5,
characterised in that
the resilient sleeve-like element (11) has a guide projection, which contacts the face-plate (1) and which can be overcome by the action of a vertical force.

8. Apparatus in accordance with claim 1,
characterised in that
the resilient sleeve part (11) consists, for example, of plastic and has outer guides (14) for the longitudinal slot edges of the face rail (1).

9. Apparatus in accordance with claim 8,
characterised in that
the resilient sleeve part (11) has, in addition to the outer guides (14), an inner guide (12) into which a ring collar (15) of the spigot (10) of the connection plate (6) engages.

## Revendications

1. Dispositif pour l'accouplement par engagement positif et par friction de tétières (1, 2) au moyen d'une plaque de liaison (6), venant en prise sur les tétières respectivement associées l'une à l'autre, et formant un pont sur des distances mutuelles différentes, avec une barrette à endentement fin (9), orientée en direction de la tétière (1), barrette qui peut être accouplée avec l'une des tétières, la tétière (1), au moyen d'un endentement fin (4), constitué sur les parois intérieures d'un trou oblong de la tétière (1), et avec l'autre tétière (2) au moyen d'évidements (5), prévus sur ses bords longitudinaux, et qui présente le cas échéant un orifice de passage pour des vis (13), dispositif caractérisé en ce que la plaque de liaison (6), qui est pourvue de la barrette à endentement fin (9) et d'appendices d'accouplement (7), situés à distance les uns des autres dans le sens longitudinal, est fixée au moyen d'une liaison (3, 10, 11) à coulisse et serrage sur la tétière (1), qui présente le trou oblong (3) avec l'endentement fin (4) et est maintenue ce faisant au moins par les appendices d'accouplement (7), qui prennent appui sur la tétière (1), dans une position de base, dans laquelle l'endentement fin (4, 9) et la plaque de laison (6) de la tétière (1) ne sont plus en prise et peuvent coulisser parallèlement l'un à l'autre sur la liaison (3, 10, 11) à coulisse et serrage.

2. Dispositif selon la revendication 1, caractérisé en ce que la plaque de liaison (1) présente, à l'extrémité située à l'opposé des appendices d'accouplement (7), un appendice d'appui (8), qui, en position de base, repose sur la tétière (1) et détermine en même temps que les appendices de couplage (7) la position en parallèle à une certaine distance de la plaque de liaison (6) par rapport à la tétière (1).

3. Dispositif selon la revendication 1 ou 2, caractérisé en ce que la liaison (3, 10, 11) à coulisse et serrage consiste en un téton (10), formé sur la plaque de liaison (6), et qui vient en prise dans la fente longitudinale de la tétière (3) et de préférence en un élément (11), élastique, qui est opérationnel entre le téton (10) et les parois de la fente longitudinale.

4. Dispositif selon la revendication 3, caractérisé en ce que le téton (10) est constitué avec l'orifice de passage correspondant de vis (13) sous la forme d'un téton creux.

5. Dispositif selon la revendication 3 ou 4, caractérisé en ce que l'élément élastique (11) consiste en une pièce en matière plastique en forme de manchon, mise sur le téton (10) ou que l'on peut enficher sur le téton (10).

6. Dispositif selon la revendication 3 ou 4, caractérisé en ce que l'élément élastique (11) consiste en une douille que l'on peut faire coulisser durement dans la fente longitudinale (3) de la tétière, douille qui présente un orifice central de serrage pour le téton (10), prévu sur la plaque de liaison (6).

7. Dispositif selon la revendication 5, caractérisé en ce que l'élément élastique, en forme de douille, (11) présente un appendice de guidage, qui repose sur la tétière (1), appendice de guidage qui peut se comprimer sous l'action d'une force verticale.

8. Dispositif selon la revendication 1, caractérisé en ce que l'élément élastique, en forme de douille, (11) est réalisé par exemple en matière plastique et présente des guidages extérieurs (14) pour les bords des fentes longitudinales de la tétière (1).

9. Dispositif selon la revendication 8, caractérisé en ce que l'élément élastique, en forme de douille (11), présente, en plus des guidages extérieurs (14), un guidage intérieur (12), dans lequel vient en prise un collet annulaire (15) du téton (10) de la plaque de liaison (6).
